# EUROPÄISCHE PATENTSCHRIFT

(11) **EP 0 715 681 B1**
(45) Veröffentlichungstag und Bekanntmachung des Hinweises auf die Patenterteilung: **18.12.1996**
(21) Anmeldenummer: 94924869.4
(22) Anmeldetag: 11.08.1994
(51) Int. Cl.: F01L 1/24

(54) **TASSENFÖRMIGER VENTILSTÖSSEL**
CUP-SHAPED TAPPET
POUSSOIR DE SOUPAPE CUPULIFORME

(30) Priorität: 24.08.1993 DE 4328422
(43) Veröffentlichungstag der Anmeldung: 12.06.1996
(73) Patentinhaber: INA Wälzlager Schaeffler KG, 91074 Herzogenaurach (DE)
(72) Erfinder: SCHMIDT, Dieter, D-90482 Nürnberg (DE); SPEIL, Walter, D-85055 Ingolstadt (DE); MIEREISZ, Wolfgang, D-91074 Herzogenaurach (DE); GRELL, Karl-Ludwig, D-91086 Aurachtal (DE); AMMON, Reinhard, D-90451 Nürnberg (DE)
(86) Internationale Anmeldenummer: EP9402680
(87) Internationale Veröffentlichungsnummer: WO9506192

(56) Entgegenhaltungen:
- EP-A- 0 443 146
- EP-A- 0 496 982
- FR-A- 2 562 157

## Beschreibung

Die Erfindung betrifft einen tassenförmigen Ventilstößel zur Betätigung eines Gaswechselventils einer Brennkraftmaschine mit einem an seinem einen Ende durch einen Boden verschlossen zylindrischen Hemd, das in einer Bohrung eines Zylinderkopfes geführt ist, wobei ein Nocken einer Nockenwelle den Ventilstößel an dessen Boden betätigt.

Ein tassenförmiger Ventilstößel der im Oberbegriff des Anspruchs 1 angegebenen Gattung ist bekannt aus der EP-A-00 30 781. Dieser Ventilstößel ist mit einem hydraulischen Ventilspielausgleichselement versehen, wobei ein von der Innenwandung des Hemds ausgehender Steg mittels einer konzentrisch zum Hemd verlaufenden Führungshülse dieses Spielausgleichselement aufnimmt. Sowohl der Boden, das Hemd als auch der Steg sind relativ dickwandig ausgebildet, wodurch der Ventilstößel insgesamt ein hohes Gewicht aufweist. Bekanntlich benötigen große Ventiltriebmassen zur Beherrschung der Dynamik hohe Federkräfte. Diese hohen Federkräfte führen aber zu einer Erhöhung der Reibung im Ventiltrieb mit der Folge eines erhöhten Kraftstoffverbrauchs. Ein weiterer Nachteil der erhöhten Ventilfederkräfte besteht darin, daß Geräusche im Ventiltrieb verstärkt werden.

Es ist daher in der Vergangenheit bereits versucht worden, das Gewicht des Ventilstößels dadurch zu reduzieren, daß dieser aus einem Leichtbauwerkstoff, wie beispielsweise Aluminium hergestellt wurde. Bei einem derartigen Aluminiumstößel sind aber besondere Maßnahmen für die Ausbildung des Bodens erforderlich, da an diesem der üblicherweise aus Stahl hergestellte Nocken der Nockenwelle anläuft. Aus diesem Grund wurde der Boden entweder mit einer Verschleißschutzschicht versehen oder er wurde als separates Teil aus Stahl hergestellt und im Aluminiumstößel befestigt. Eine derartige Ausbildung des Ventilstößels ist relativ aufwendig und für eine Massenfertigung ungeeignet.

Der Erfindung liegt daher die Aufgabe zugrunde, das Gewicht eines gattungsgemäß ausgebildeten Ventilstößels unter Verwendung einfacher Mittel erheblich zu reduzieren, so daß die Reibung im Ventiltrieb und damit der Kraftstoffverbrauch der Brennkraftmaschine erheblich gemindert werden können. Dabei soll der Ventilstößel zur Aufnahme der Ventilbetätigungskräfte eine ausreichende Steifigkeit aufweisen.

Diese Aufgabe wird nach dem kennzeichnenden Teil des Anspruchs 1 dadurch gelöst, daß die Wandstärken der aus einem Stahlwerkstoff hergestellten Bauelemente Hemd und Boden derart dimensioniert sind, daß ein Produkt P₁ ihrer in Millimetern angegebenen Wandstärken A x B ≤ 2,3 ist, wobei die Wandstärken des Bodens H - 1,7 bis 2,5 mm und des Hemds B - 0,7 bis 1,0 mm betragen. Seitens der Fachwelt bestanden bislang Vorurteile gegen eine weitere Reduzierung der Wandstärken des Ventilstößels, da vermutet wurde, daß dann der Ventilstößel keine ausreichende Steifigkeit mehr besitzt. Durch Berechnungen mittels finiter Elemente und Versuchsreihen konnte eindeutig festgestellt werden, daß die vorzugsweise als Tiefziehteil hergestellte Tasse eine ausreichende Steifigkeit aufweist, wobei das Stößelgewicht drastisch reduziert wurde. Die angegebenen Wanddickenbereiche unterschreiten somit erheblich die bisher realisierten Wandstärken.

Nach Anspruch 2 ist der tassenförmige Ventilstößel mit einem vom Hemd ausgehenden Steg, der eine konzentrisch zum Hemd verlaufende Führungshülse aufnimmt, versehen, wobei in dieser Führungshülse ein hydraulisches Spielausgleichselement geführt ist. Dabei soll die Wandstärke des aus einem Stahlwerkstoff hergestellten Stegs derart dimensioniert sein, daß ein Produkt P₂ der in Millimetern angegebenen Wandstärken von Boden, Hemd und Steg A x B x C ≤ 1,9 ist, wobei die Wandstärke des Stegs C = 0,6 bis 0,8 mm beträgt. Ein derartiger dünnwandiger Steg kann, sofern seine Steifigkeit nicht ausreicht, eventuell noch durch eine bis zum Boden reichende Hülse für eine Untenansaugung des dem Ventilspielausgleichselements zugeführten Öls abgestützt werden (vergleiche hierzu DE-A-35 42 192). Die Verwendung eines entsprechend dünnwandig dimensionierten Stegs wirkt sich ebenfalls positiv auf eine Gewichtsreduzierung des Ventilstößels aus.

Nach Anspruch 3 soll die Wandstärke des Hemds in einem unterhalb des Stegs liegenden randnahen Bereich zur Bildung eines Kragens reduziert sein. Dabei soll ein Produkt P₃ der in Millimetern angegebenen Wandstärken von Boden, Hemd, Steg und Kragen A x B x C x D ≤ 1,48 sein, die Wandstärke des Kragens soll D = 0,6 bis 0,8 mm betragen. Aufgrund der Lehre der Ansprüche 1 bis 3 sind die Wandstärken von Boden, Hemd, Steg und Kragen in vorteilhafter Weise aufeinander abstimmbar.

Gemäß Anspruch 4 ist in weiterer Ausgestaltung der Erfindung vorgesehen, daß sich ein Außendurchmesser E des Ventilstößels zum Produkt P₃ der Wandstärken von Boden, Hemd, Steg und Kragen verhält wie 1 zu einem Wert, der ≤ 0,075 ist. Diese Beziehung des Produkts P₃ zum Außendurchmesser E, die sich auch ausdrücken läßt als P₃/E ≤ 0,075, verdeutlicht, daß bei einem reduzierten Durchmesser des Ventilstößels die Wandstärken erheblich reduziert werden können, ohne daß dadurch ein Steifigkeitsverlust eintritt.

Weiterhin ist gemäß Anspruch 5 vorgesehen, eine zwischen einem Hohlkolben und einem Druckkolben des hydraulischen Spielausgleichselements wirkende Druckfeder mit einer Federkraft F zu versehen, die ≤ 20 N ist, wenn der Druckkolben völlig in den Hohlkolben eingefahren ist. Schließlich soll nach Anspruch 6 eine Querschnittsfläche G eines Hohlkolbens des hydraulischen Spielausgleichselements ≤ 1,1 cm² ausgebildet sein. Durch den Querschnitt des Hohlkolbens und den in der Ölversorgung des Spielausgleichselements herrschenden Druck sowie durch die Federkraft F stellt sich eine der Ventilfederkraft bei geschlossenem Gaswechselventil entgegenwirkende Kraft ein. Diese aus dem Spielausgleichselement wirkenden Kräfte müssen reduziert werden, wenn die Ventilfederkraft verringert werden soll. Erfindungsgemäß sind nach den vorgenannten Ansprüchen daher sowohl die Federkraft F als auch der Querschnitt des Hohlkolbens minimiert. Durch die geringen Abmessungen des hydraulischen Spielausgleichselements lassen sich außerdem ebenfalls die Massenkräfte reduzieren.

Gemäß Anspruch 7 soll der Steg an seinem dem Hemd benachbarten Rand in einen zylindrischen Abschnitt übergehen, der an der Innenseite des Hemds einen Preßsitz bildet, eine Länge von ≥ 1 mm aufweist und mit dem Hemd verschweißt ist, wobei eine Schweißnahttiefe von 0,6 bis 0,8 mm vorgesehen ist. Auf diese Weise wird ein Durchschweißen mit der Folge eines Eindringen von abgeschmolzenen Metallpartikeln in das Innere des Ventilstößels vermieden.

Nach Anspruch 8 ist vorgesehen, daß Boden und Hemd des Ventilstößels an ihrer Innenseite mit einem Nichteisenmetall plattiert sind, das nach Anspruch 9 vorzugsweise Nickel ist. Diese innenliegende Plattierauflage dient als Diffusionssperre, so daß beim Aufkohlungsvorgang nur die außenliegende Funktionsflächen des Tassenstößels, nämlich der Tassenboden und das Tassenhemd dem Kohlenstoffangebot ausgesetzt sind. Ein Durchhärten des Bauteils mit den bekannten negativen Folgen wird somit vermieden.

Aus Anspruch 10 geht hervor, daß der Schenkel der Führungshülse mit dem Hemd verschweißt oder verstemmt ist, wobei das Nichteisenmetall als Legierungspartner oder als Verstemmaterial genutzt wird. Der Schenkel der Führungshülse muß beim Schweißen weich sein, um die Schweißbarkeit überhaupt zu gewährleisten. Die Plattierauflage hat dabei zwei Aufgaben. Zum einen muß sie die Aufkohlung von Hemd und Boden der Tasse von innen verhindern und zum anderen die Schweißbarkeit der bereits gehärteten Tasse gewährleisten, d. h. die Plattierauflage ist Legierungspartner der Schweißschmelze und verhindert somit die Versprödung der Schweißnaht, da diese austenitisch bleibt. Beim Verstemmen des Schenkels der Führungshülse im Hemd der Tasse kann dieser weich oder hart sein, da die Plattierauflage als Verstemmaterial fungiert.

Nach Anspruch 11 soll der Schenkel der Führungshülse im Hemd einrolliert sein. In diesem Fall muß der Schenkel weich sein, um überhaupt in das gehärtete Hemd mit innenliegender Plattierung einrolliert werden zu können.

Nach einer weiteren Ausführung der Erfindung nach den Ansprüchen 12 und 13 ist vorgesehen, daß eine Versprödung von Schenkel, Steg und Führungshülse beim Härten des Stößels verhindert wird, indem diese zumindest einseitig mit einem Nichteisenmetall plattiert werden oder aus einem niedrighärtbaren bzw. nichthärtbaren Werkstoff gefertigt sind.

In der bereits beschriebenen Weise wirkt auch in diesem Falle die Plattierauflage als Diffusionssperre für den angebotenen Kohlenstoff, so daß ein Härten von Schenkel, Steg und Führungshülse verhindert wird. Werden die genannten Teile aus einem nicht härtbaren Werkstoff, beispielsweise aus einem austenitischen Stahl der Marke X 5 CrNi 1810 oder aus einem niedrig härtbaren Werkstoff der Marke St 4, d. h. ohne härtbarkeitssteigernde Elemente wie Chrom, Mangan, Molybdän oder Nickel, gefertigt, so wird deren Versprödung ebenfalls vermieden.

Schließlich ist nach Anspruch 14 vorgesehen, daß bei gehärtetem Tassenhemd und gehärtetem Schenkel der Führungshülse in der Fügestelle zwischen Schenkel und Hemd, d. h. im Bereich der Schweißnaht ein Reinnickelring als Zusatzwerkstoff angeordnet ist. Beim Schweißvorgang wird durch das Aufschmelzen des Nickels der Grundwerkstoff in dem Maße legiert, daß beim Erstarren ein austenitisches zähes Gefüge vorliegt und somit Risse in der wärmebeeinflußten Zone vermieden werden.

Zur weiteren Erläuterung der Erfindung wird auf die Zeichnungen verwiesen, in der Ausführungsbeispiele des tassenförmigen Ventilstößels vereinfacht dargestellt sind. Es zeigen:
- Fig. 1: einen Halbschnitt durch einen erfindungsgemäßen ventilstößel
- Fig. 2 bis 5: einen Halbschnitt durch erfindungsgemäße Ventilstößel mit plattierter Innenseite und unterschiedlicher Befestigung der Führungshülse.

In der Figur 1 ist mit 1 ein entlang seiner Längsmittellinie geschnittener Ventilstößel bezeichnet, der, in einer Bohrung 2 eines abschnittsweise dargestellten Zylinderkopfes 3 geführt, von einem Nocken 4 einer Nockenwelle 5 betätigt wird. Der Ventilstößel 1 ist tassenförmig ausgebildet, wobei er ein zylindrisches Hemd 6 aufweist, das an seinem einen Ende durch einen Boden 7 verschlossen ist. Die gesamte aus Hemd 6 und Boden 7 bestehende Einheit ist vorzugsweise durch ein Tiefziehverfahren hergestellt. Im Inneren des Ventilstößels 1 geht von dem zylindrischen Hemd ein Steg 8 aus, der, trichterförmig verlaufend, an seinem Ende in eine Führungshülse 9 übergeht. Diese Führungshülse 9 verläuft konzentrisch zum Hemd 6 und nimmt in ihrem Inneren ein hydraulisches Spielausgleichselement 10 auf. Das Spielausgleichselement 10 setzt sich im einzelnen aus einem Hohlkolben 11, einem Druckkolben 12, einem über eine Ventilfeder 13 in Schließrichtung beaufschlagten Kugelventil 14 und einer sich zwischen dem Hohlkolben 11 und dem Druckkolben 12 abstützenden Druckfeder 15.

Der Hohlkolben 11 liegt stirnseitig an einem Ventilschaftende 16 eines Gaswechselventils 17 an. Eine Ventilfeder 18 des Gaswechselventils 17 ist zwischen dem Zylinderkopf 3 und einem mit dem Ventilschaftende 16 verbundenen Federteller 19 derart eingespannt, daß sie das Gaswechselventil 17 in eine Schließstellung bewegt.

Im Zylinderkopf 3 ist eine Schmierölbohrung 20 vorgesehen, von der aus ein schräger Kanal 21 in die den Ventilstößel 1 aufnehmende Bohrung 2 mündet. Das zylindrische Hemd 6 des Ventilstößels 1 ist an seiner Außenmantelfläche mit einer Ringnut 22 versehen, die sich phasenweise mit dem Austritt dieses Kanals 21 überdeckt. Von der Ringnut 22 führt eine Öleintrittsöffnung in das Innere des Ventilstößels. Der trichterförmige Steg 8, der im übrigen auch M-förmig ausgebildet sein kann, weist eine zylindrischen Abschnitt 29 auf, mit welchem er in das Hemd 6 des Ventilstößels 1 eingepreßt ist. Dieser zylindrische Abschnitt 29 ist mit dem Hemd 6 verschweißt und verhindert aufgrund seiner axialen Baulänge und einer vorgegebenen Schweißnahttiefe einer Schweißnaht 28 das Eindringen von Metallpartikeln in das Innere des Ventilstößels 1. Auf die Funktion des hydraulischen Ventilspielausgleichs wird nicht weiter eingegangen, da sie bereits Gegenstand vieler veröffentlichter Patentanmeldungen, beispielsweise auch der gattungsbildenden Druckschrift EP-A-00 30 781 ist.

Der Boden 7 weist eine mit A bezeichnete Wandstärke auf, während eine Wandstärke des Hemds mit B bezeichnet ist. Außerdem ist eine Wandstärke des Stegs 8 gekennzeichnet durch C. Schließlich ist das zylindrische Hemd 6 an seinem dem Boden 7 abgewandten Ende derart verjüngt ausgebildet, daß es einen Kragen 24 aufweist. Dieser Kragen 24 weist eine Wandstärke auf, die mit D bezeichnet ist.

Der Buchstabe E steht für einen Außendurchmesser des Ventilstößels 1, während Werte für eine Federkraft der Druckfeder 15 mit dem Buchstaben F und eine Querschnittsfläche des Hohlkolbens 11 mit einem Buchstaben G gekennzeichnet sind, die aber nicht in der Zeichnung aufgeführt werden.

Erfindungsgemäß sind minimalste Wandstärken A, B, C und D realisiert, die zu einer Reduzierung der gesamten Masse des Ventilstößels und letztendlich aufgrund einer Reduzierung der Ventilfederkraft zu einer Verringerung der Ventilbetätigungskräfte führen. Trotz der geringen Wandstärken weist der Ventilstößel 1 eine ausreichende Steifigkeit auf.

Die in den Figuren 2 bis 5 dargestellten Ventilstößel 1 sind an ihrer Innenseite im Bereich des Bodens 7 und des zylindrischen Hemdes 6 mit Deckmetall 27 plattiert, d. h. Grundmetall und Deckmetall 27 sind durch Pressen oder Walzen fest miteinander verbunden. Das Deckmetall 27 sorgt in der bereits beschriebenen Weise dafür, daß bei thermochemischen Behandlungsverfahren beispielsweise Einsatzhärten oder Nitrocarburieren, die Diffusionselemente Kohlenstoff bzw. Kohlenstoff und Stickstoff nur über die Funktionsflächen, d. h. über die Außenseite des Bodens 7 und des zylindrischen Hemdes 6 in das Grundmetall gelangen können. Ein Durchhärten des Ventilstößels mit den bekannten Nachteilen wird dadurch vermieden. Der Ventilstößel 1 ist in den vorliegenden Ausführungsbeispielen aus der Stahl sorte 16 MnCr 5 gefertigt, während das Deckmetall 27 eine Nickelschicht ist und eine Dicke von 0,05 bis 0,2 mm aufweisen kann.

Wie aus den Figuren 3 bis 5 ersichtlich, wird das zeichnerisch nicht dargestellte hydraulische Spielausgleichselement in der Führungshülse 9 gehalten, die über einen Steg 26 mit einem Schenkel 25 verbunden ist, der wiederum an der Innenseite des zylindrischen Hemdes 6 befestigt ist. In Figur 3 ist das aus Schenkel 25, Steg 26 und Führungshülse 9 bestehende Innenelement mit dem bereits gehärteten Ventilstößel 1 durch eine Schweißnaht 28 verbunden. Dies setzt jedoch voraus, daß das Innenelement im weichen Zustand, d. h. ungehärtet eingesetzt wird. Gemäß Figur 4 sind der gehärtete Ventilstößel 1 und das Innenelement miteinander verstemmt, wobei als Verstemmungsmaterial das Deckmetall 27 fungiert. In diesem Fall ist es möglich, sowohl gehärtete als auch ungehärtete Innenelemente einzusetzen. Schließlich ist nach Figur 5 der Schenkel 25 in eine nicht näher bezeichnete Nut im Hemd 6 einrolliert. Auch in diesem Fall wird das Innenelement zwechmäßiger Weise ungehärtet eingesetzt.

### Bezugszahlenliste

- 1: Ventilstößel
- 2: Bohrung
- 3: Zylinderkopf
- 4: Nocken
- 5: Nockenwelle
- 6: zylindrisches Hemd
- 7: Boden
- 8: Steg
- 9: Führungshülse
- 10: hydraulisches Spielausgleichselement
- 11: Hohlkolben
- 12: Druckkolben
- 13: Ventilfeder
- 14: Kugelventil
- 15: Druckfeder
- 16: Ventilschaftende
- 17: Gaswechselventil
- 18: Ventilfeder
- 19: Federteller
- 20: Schmierölbohrung
- 21: Kanal
- 22: Ringnut
- 23: Öleintrittsöffnung
- 24: Kragen
- 25: Schenkel
- 26: Steg
- 27: Deckmetall
- 28: Schweißnaht
- 29: zylindrischer Abschnitt 8

- A: Wandstärke des Bodens 7
- B: Wandstärke des Hemds 6
- C: Wandstärke des Stegs 8
- D: Wandstärke des Kragens 24
- E: Außendurchmesser des Ventilstößels 1
- F: Federkraft der Druckfeder 15
- G: Querschnittsfläche des Hohlkolbens 11

## Patentansprüche

1. Tassenförmiger Ventilstößel (1) zur Betätigung eines Gaswechselventils (17) einer Brennkraftmaschine mit einem an seinem einen Ende durch einen Boden (7) verschlossenen zylindrischen Hemd (6), das in einer Bohrung (2) eines Zylinderkopfes (3) geführt ist, wobei ein Nocken (4) einer Nockenwelle (5) den Ventilstößel an dessen Boden (7) betätigt, **dadurch gekennzeichnet**, daß die Wandstärken A und B der aus einem Stahlwerkstoff hergestellten Bauelemente Boden (7) und Hemd (6) derart dimensioniert sind, daß ein Produkt P₁ ihrer in Millimetern angegebenen Wandstärken A x B ≤ 2,3 ist, wobei die Wandstärken des Bodens (7) A = 1,7 bis 2,5 mm und des Hemds (6) B = 0,7 bis 1,0 mm betragen.

2. Tassenförmiger Ventilstößel (1) nach Anspruch 1 mit einem vom Hemd (6) ausgehenden Steg (8), der eine konzentrisch zum Hemd verlaufende Führungshülse (9) aufnimmt, in welcher ein hydraulisches Spielausgleichselement (10) geführt ist, wobei die Wandstärke C des aus einem Stahlwerkstoff hergestellten Stegs (8) derart dimensioniert ist, daß ein Produkt P₂ der in Millimetern angebenen Wandstärken von Boden (7), Hemd (6) und Steg (8) A x B x C ≤ 1,9 ist, wobei die Wandstärke des Stegs (8) C = 0,6 bis 0,8 mm beträgt.

3. Tassenförmiger Ventilstößel (1) nach Anspruch 1 mit einem Hemd (6), dessen Wandstärke in einem randnahen Bereich zur Bildung eines Kragens (24) reduziert ist, wobei ein Produkt P₃ der in Millimetern angegebenen Wandstärken von Boden (7), Hemd (6), Steg (8) und Kragen (24) A x B x C x D ≤ 1,48 ist, wobei die Wandstärken des Stegs (8) C = 0,6 bis 0,8 mm und des Kragens (24) D = 0,6 bis 0,8 mm betragen.

4. Tassenförmiger Ventilstößel (1) nach Anspruch 3, wobei mit dem Produkt P₃ als Dividend und einem Außendurchmesser E des Ventilstößels als Divisor ein Quotient kleiner/gleich 0,075 ist.

5. Tassenförmiger Ventilstößel (1) nach Anspruch 1 mit einem vom Hemd (6) ausgehenden Steg (8), der eine konzentrisch zum Hemd verlaufende Führungshülse (9) aufnimmt, in welcher ein Hohlkolben (11) und ein Druckkolben (12) eines hydraulischen Spielausgleichselements (10) geführt sind, wobei die Federkraft F einer zwischen dem Hohlkolben (11) und dem Druckkolben (12) wirkenden Druckfeder (15) ≤ 20 Newton ist, wenn der Druckkolben (12) völlig in den Hohlkolben (11) eingefahren ist.

6. Tassenförmiger Ventilstößel (1) nach Anspruch 1 mit einem vom Hemd (6) ausgehenden Steg (8), der eine konzentrisch zum Hemd verlaufende Führungshülse (9) aufnimmt, in welcher ein Hohlkolben (11) und ein Druckkolben (12) eines hydraulischen Spielausgleichselements (10) geführt sind, wobei eine Querschnittsfläche (D) eines Hohlkolbens (11) des hydraulischen Ventilspielausgleichselements (10) ≤ 1,1 cm² ist.

7. Tassenförmiger Ventilstößel nach Anspruch 2, wobei der Steg (8) an seinem dem Hemd (6) benachbarten Rand in einen zylindrischen Abschnitt (29) übergeht, der an der Innenseite des Hemds (6) einen Preßsitz bildet, eine Länge von ≥ 1 mm aufweist und mit dem Hemd (6) verschweißt ist, wobei eine Schweißnahttiefe von 0,6 bis 0,8 mm vorgesehen ist.

8. Tassenförmiger Ventilstößel (1) nach Anspruch 1, wobei Boden (7) und Hemd (6) an ihrer Innenseite mit einem Nichteisenmetall (27) plattiert sind.

9. Tassenförmiger Ventilstößel (1) nach Anspruch 8, wobei das Nichteisenmetall (27) Nickel ist.

10. Tassenförmiger Ventilstößel (1) nach Anspruch 8 mit einem am Hemd (6) anliegenden Schenkel (25), der über einen Steg (26) in die konzentrisch zum Hemd (6) verlaufende Führungshülse (9) übergeht, in der das hydraulische Spielausgleichselement (10) geführt ist, wobei der Schenkel (25) der Führungshülse (9) mit dem Hemd (6) verschweißt oder verstemmt ist, wobei das Nichteisenmetall (27) als Legierungspartner oder als Verstemmaterial genutzt wird.

11. Tassenförmiger Ventilstößel (1) nach Anspruch 8 mit einem am Hemd (6) anliegenden Schenkel (25), der über einen Steg (26) in die konzentrisch zum Hemd (6) verlaufende Führungshülse (9) übergeht, in der das hydraulische Spielausgleichselement (10) geführt ist, wobei der Schenkel (25) der Führungshülse (9) im Hemd (6) einrolliert ist.

12. Tassenförmiger Ventilstößel (1) nach Anspruch 8 mit einem am Hemd (6) anliegenden Schenkel (25), der über einen Steg (26) in die konzentrisch zum Hemd (6) verlaufende Führungshülse (9) übergeht, in der das hydraulische Spielausgleichselement (10) geführt ist, wobei Schenkel (25), Steg (26) und Führungshülse (9) zumindest einseitig mit einem Nichteisenmetall (27) plattiert sind.

13. Tassenförmiger Ventilstößel (1) nach Anspruch 8 mit einem am Hemd (6) anliegenden Schenkel (25), der über einen Steg (26) in die konzentrisch zum Hemd (6) verlaufende Führungshülse (9) übergeht, in der das hydraulische Spielausgleichselement (10) geführt ist, wobei Schenkel (25), Steg (26) und Führungshülse (9) aus einem niedrig härtbaren oder nicht härtbaren Werkstoff gefertigt sind.

14. Tassenförmiger Ventilstößel (1) nach Anspruch 10, wobei zwischen Schenkel (25) und Hemd (6) in einer Fügestelle ein Reinnickelring als Zusatzwerkstoff angeordnet ist.

## Claims

1. A cup-shaped valve tappet (1) for actuating a gas exchange valve (17) of an internal combustion engine, comprising a cyindrical skirt (6) closed at one end by a bottom (7) and guided in a bore (2) of a cylinder head (3), the valve tappet being actuated by a cam (4) of a camshaft (5) acting on the bottom (7) thereof, **characterized in that** the wall thicknesses A and B of the components bottom (7) and the skirt (6) made of steel are dimensioned in such a way that a product P₁ of their wall thicknesses expressed in millimeters is A X B ≤ 2.3, the wall thickness A of the bottom (7) being 1.7 to 2.5 mm and the wall thickness B of the skirt (6) being 0.7 to 1.0 mm.

2. A cup-shaped valve tappet (1) according to Claim 1 comprising a web (8) starting from the skirt (6) and receiving a guide sleeve (9) which is concentric with the skirt (6) and in which is guided a hydraulic clearance compensation element (10), wherein the wall thickness C of the web (8) made of steel is dimensioned in such a way that a product P₂ of the wall thicknesses of the bottom (7), the skirt (6) and the web (8) expressed in millimeters is A X B X C ≤ 1.9, the wall thickness C of the web (8) being 0.6 to 0.8 mm.

3. A cup-shaped valve tappet (1) according to Claim 1 comprising a skirt (6) whose wall thickness in an edge-proximate region is reduced to form a collar (24), wherein a product P₃ of the wall thicknesses of the bottom (7), the skirt (6), the web (8) and the collar (24) expressed in millimeters is A x B x C x D ≤ 1.48, the wall thickness C of the web (8) being 0.6 to 0.8 mm and the wall thickness D of the collar (24) being 0.6 to 0.8 mm.

4. A cup-shaped valve tappet (1) according to Claim 3, wherein a quotient obtained out of the product P₃ as dividend and an outer diameter E of the valve tappet as divisor is smaller than or equal to 0.075.

5. A cup-shaped valve tappet (1) according to Claim 1 comprising a web (8) starting from the skirt (6) and receiving a guide sleeve (9) which is concentric with the skirt (6) and in which are guided a hollow piston (11) and a pressure piston (12) of a hydraulic clearance compensation element (10), wherein the spring force F of a compression spring (15) acting between the hollow piston (11) and the pressure piston (12) is ≤ 20 Newtons when the pressure piston (12) is completely retracted into the hollow piston (11).

6. A cup-shaped valve tappet (1) according to Claim 1 comprising a web (8) starting from the skirt (6) and receiving a guide sleeve (9) which is concentric with the skirt (6) and in which are guided a hollow piston (11) and a pressure piston (12) of a hydraulic clearance compensation element (10), wherein a cross-sectional area (G) of a hollow piston (11) of the hydraulic clearance compensation element (10) is ≤ 1.1 cm².

7. A cup-shaped valve tappet (1) according to Claim 2, wherein an edge of the web (8) adjacent to the skirt (6) merges with a cylindrical portion (29) which forms an interference fit on the inner surface of the skirt (6), has a length of ≥ 1 mm and is welded to the skirt (6) with a weld seam depth of 0.6 to 0.8 mm.

8. A cup-shaped valve tappet (1) according to Claim 1, wherein the bottom (7) and the skirt (6) are plated on the inside with a non-ferrous metal (27).

9. A cup-shaped valve tappet (1) according to Claim 8, wherein the non-ferrous metal (27) is nickel.

10. A cup-shaped valve tappet (1) according to Claim 8 comprising an arm (25) bearing against the skirt (6) and merging via a web (26) into the guide sleeve (9) which is concentric with the skirt (6) and in which is guided the hydraulic clearance compensation element (10), wherein the arm (25) of the guide sleeve (9) is welded or swaged to the skirt (6), the non-ferrous metal (27) being utilized as an alloying agent or a swaging material.

11. A cup-shaped valve tappet (1) according to Claim 8 comprising an arm (25) bearing against the skirt (6) and merging via a web (26) into the guide sleeve (9) which is concentric with the skirt (6) and in which is guided the hydraulic clearance compensation element (10), wherein the arm (25) of the guide sleeve (9) is rolled round into the skirt (6).

12. A cup-shaped valve tappet (1) according to Claim 8 comprising an arm (25) bearing against the skirt (6) and merging via a web (26) into the guide sleeve (9) which is concentric with the skirt (6) and in which is guided the hydraulic clearance compensation element (10), wherein the arm (25), the web (26) and the guide sleeve (9) are plated at least on one side with a non-ferrous metal (27).

13. A cup-shaped valve tappet (1) according to Claim 8 comprising an arm (25) bearing against the skirt (6) and merging via a web (26) into the guide sleeve (9) which is concentric with the skirt (6) and in which is guided the hydraulic clearance compensation element (10), wherein the arm (25), the web (26) and the guide sleeve (9) are made of a low-hardening or an unhardenable material.

14. A cup-shaped valve tappet (1) of Claim 10, wherein a ring of pure nickel is arranged in a joint location between the arm (25) and the skirt (6) to serve as a filler metal.

## Revendications

1. Poussoir de soupape (1) en forme de cuvette pour actionnement d'une soupape de remplacement des gaz (17) d'un moteur à combustion interne comprenant une jupe (6) cylindrique qui est fermée à l'une des ses extrémités par un fond (7) en étant guidée dans l'alésage (2) d'une tête de cylindre (3), alors qu'une came (4) d'un arbre à cames (5) actionne le poussoir de soupape en agissant sur le fond (7) de celui-ci, **caractérisé en ce que** les épaisseurs de paroi, A et B, des composants fond (7) et jupe (6), fabriqués en acier, sont dimensionnées de façon telle qu'un produit P₁ de leurs épaisseurs de paroi exprimées en millimètres est A X B ≤ 2,3, l'épaisseur de paroi A du fond (7) étant comprise entre 1,7 et 2, 5 mm et l'épaisseur de paroi B de la jupe (6) étant comprise entre 0,7 et 1,0 mm.

2. Poussoir de soupape en forme de cuvette (1) selon la revendication 1 comprenant une entretoise (8) qui s'étend à partir de la jupe (6) et reçoit une douille de guidage (9) qui est concentrique à la jupe et dans laquelle est guidé un élément hydraulique de compensation de jeu (10), l'épaisseur de paroi C de l'entretoise (8), fabriquée en acier, étant dimensionnée de façon telle qu'un produit P₂ des épaisseurs de paroi du fond (7), de la jupe (6) et de l'entretoise (8) exprimées en millimètres est A x B X C ≤ 1,9, l'épaisseur de paroi C de l'entretoise (8) étant comprise entre 0,6 et 0,8 mm.

3. Poussoir de soupape en forme de cuvette (1) selon la revendication 1 comprenant une jupe (6) dont l'épaisseur de paroi, dans une région d'extrémité, est réduite pour former un collet (24), un produit P₃ des épaisseurs de paroi du fond (7), de la jupe (6), de l'entretoise (8) et du collet (24) exprimées en millimètres étant A X B X C X D ≤ 1,48 et l'épaisseur de paroi C de l'entretoise (8) étant comprise entre 0,6 et 0.8 mm et l'épaisseur de paroi D du collet (24) étant comprise entre 0,6 et 0,8 mm.

4. Poussoir de soupape en forme de cuvette (1) selon la revendication 3, dans lequel un quotient obtenu en prenant le produit P₃ comme dividende et le diamètre extérieur E du poussoir de soupape comme diviseur est inférieur ou égal à 0,075.

5. Poussoir de soupape en forme de cuvette (1) selon la revendication 1 comprenant une entretoise (8) qui s'étend à partir de la jupe (6) et reçoit une douille de guidage (9) qui est concentrique à la jupe et dans laquelle sont guidés un piston creux (11) et un piston de pression (12) d'un élément hydraulique de compensation de jeu (10), poussoir dans lequel la force de ressort F d'un ressort de pression (15) agissant entre le piston creux (11) et le piston de pression (12) est ≤ 20 newtons.

6. Poussoir de soupape en forme de cuvette (1) selon la revendication 1 comprenant une entretoise (8) qui s'étend à partir de la jupe (6) et reçoit une douille de guidage (9) qui est concentrique à la jupe et dans laquelle sont guidés un piston creux (11) et un piston de pression (12) d'un élément hydraulique de compensation de jeu (10), poussoir dans lequel une aire de la section droite (G) d'un piston creux (11) de l'élément de compensation de jeu (10) est ≤ 1,1 cm².

7. Poussoir de soupape en forme de cuvette (1) selon la revendication 2 dans lequel l'entretoise (8), à son extrémité adjacente à la jupe (6), se prolonge par une partie cylindrique (29) qui forme un engagement à la presse sur la paroi interne de la jupe (6) en ayant une longueur de ≥ 1 mm et en étant soudée à la jupe (6) avec une profondeur de soudure comprise entre 0,6 et 0,8 mm.

8. Poussoir de soupape en forme de cuvette (1) selon la revendication 1 dans lequel le fond (7) et la jupe (6) sont plaqués sur leurs parois internes d'un métal non ferreux (27).

9. Poussoir de soupape en forme de cuvette (1) selon la revendication 8 dans lequel le métal non ferreux (27) est du nickel.

10. Poussoir de soupape en forme de cuvette (1) selon la revendication 8 comprenant un bras (25) qui s'appuie contre la jupe (6) et se raccorde par une entretoise (26) à la douille de guidage (9) qui est concentrique à la jupe (6) et dans laquelle est guidé l'élément hydraulique de compensation de jeu (10), le bras (25) de la douille de guidage (9) étant soudé ou maté à la jupe (6) avec le métal non ferreux (27) servant d'élément d'alliage ou de matériau de matage.

11. Poussoir de soupape en forme de cuvette (1) selon la revendication 8 comprenant un bras (25) qui s'appuie contre la jupe (6) et se raccorde par une entretoise (26) à la douille de guidage (9) qui est concentrique à la jupe (6) et dans laquelle est guidé l'élément hydraulique de compensation de jeu (10), le bras (25) de la douille de guidage (9) étant enroulé dans la jupe (6).

12. Poussoir de soupape en forme de cuvette (1) selon la revendication 8 comprenant un bras (25) qui s'appuie contre la jupe (6) et se raccorde par une entretoise (26) à la douille de guidage (9) qui est concentrique à la jupe (6) et dans laquelle est guidé l'élément hydraulique de compensation de jeu (10), le bras (25), l'entretoise (26) et la douille de guidage (9) étant plaqués, au moins d'un côté, d'un métal non ferreux (27).

13. Poussoir de soupape en forme de cuvette (1) selon la revendication 8 comprenant un bras (25) qui s'appuie contre la jupe (6) et se raccorde par une entretoise (26) à la douille de guidage (9) qui est concentrique à la jupe (6) et dans laquelle est guidé l'élément hydraulique de compensation de jeu (10), le bras (25), l'entretoise (26) et la douille de guidage étant fabriqués en une matière à durcissement faible ou en une matière non durcissable.

14. Poussoir de soupape en forme de cuvette (1) selon la revendication 10 dans lequel une bague en nickel pur est agencée dans l'endroit de jonction entre le bras (25) et la jupe (6).
